# FASCICULE DE BREVET EUROPEEN

(11) **EP 0 055 155 B1**
(45) Date de publication et mention de la délivrance du brevet: **19.06.1985**
(21) Numéro de dépôt: 81401874.3
(22) Date de dépôt: 26.11.1981
(51) Int. Cl.: E05D 7/10

(54) **Articulation, notamment pour panneau basculant**
Gelenk, insbesondere für eine drehbare Platte
Articulation, especially for a tilting panel

(30) Priorité: 15.12.1980 FR 8026854
(43) Date de publication de la demande: 30.06.1982
(73) Titulaire: AUTOMOBILES CITROEN, 92200 Neuilly-sur-Seine (FR); AUTOMOBILES PEUGEOT, 75116 Paris (FR)
(72) Inventeur: Bodilis, Jean-Claude, F-94600 Choisy le Roi (FR)
(74) Mandataire: Boivin, Claude

## Description

L'invention concerne une articulation selon le préambule de la revendication 1. Il se peut que des impératifs d'ordre fonctionnel ou dûs à la géométrie des structures rendent difficiles, voire impossibles, l'utilisation de charnières de type usuel pour assurer le montage d'un panneau basculant, par exemple le couvercle d'un coffre à bagages de véhicule automobile; c'est le cas notamment lorsque le panneau nécessite la présence de renforts locaux ou de nervures de rigidité qui empêchent l'usinage des paliers ou la miseen place de l'axe de basculement.

Le brevet français 562 418 décrit une articulation comprenant deux éléments reliés l'un à l'autre par un axe, l'un de ces éléments portant un tenon central monté sur ledit axe et disposé entre deux tenons latéraux solidaires de l'autre élément et munis chacun d'une encoche d'extrémité propre à recevoir l'axe. Cette encoche présente à son extrémité une partie circulaire élargie formant élément extérieur de palier. De son côte, l'axe présente des parties circulaires de grand diamètre formant éléments intérieurs de palier et des parties de section réduite qui peuvent coulisser dans les encoches. Après avoir engagé les parties de section réduite de l'axe dans les encoches jusqu'aux extrémités de celles-ci, on fait coulisser l'axe longitudinalement de façon que ses parties de grand diamètre s'engagent dans les parties circulaires élargies des encoches; l'axe ne peut ainsi plus se dégager des encoches des tenons latéraux. Mais, en cours d'utilisation, il peut arriver, par exemple sous l'effet des chocs et des vibrations, que l'axe coulisse longitudinalement dans les encoches, les deux éléments de l'articulation pouvant alors se séparer intempestivement l'un de l'autre.

La présente invention a pour objet une articulation simple et compacte qui peut être utilisée sans difficultés pour le montage d'un panneau basculant et qui assure une sécurité absolue.

Cette articulation est caractérisée en ce chacun des tenons latéraux comporte en outre sa face latérale extérieure un décrochement propre à recevoir une tête d'arrêt disposée à l'une des extrémités de l'axe, pour l'un des tenons latéraux, ou une rondelle enfilée sur l'autre extrémité de l'axe, pour le second tenon latéral, des moyens étant prévus pour immobiliser axialement la rondelle par rapport à l'axe après mise en place de cette rondelle.

Pour monter l'articulation, on enfile l'axe dans le tenon central et on engage cet axe dans les encoches des tenons latéraux, le tenon central venant se longer entre ces tenons latéraux. On déplace ensuite l'axe dans sa direction longitudinale de façon que sa tête vienne se loger dans le décrochement extérieur de l'un des tenons latéraux. Il ne reste plus qu'à enfiler la rondelle sur l'extrémité libre de l'axe jusqu'à ce qu'elle vienne se loger dans le décrochement extérieur de l'autre tenon latéral. L'axe est alors immobilisé dans les tenons latéraux.

Pour empêcher la rondelle de se dégager de l'axe, il peut être prévu une épingle élastique dont une branche vient se loger à l'intérieur d'un orifice pratiqué à l'extrémité de l'axe.

La tête de l'axe et la rondelle peuvent être cylindriques. Mais le tube l'axe et éventuellement la rondelle peuvent être conformés de façon qu'une partie de leur périphérie vienne sensiblement en appui sur le fond du décrochement correspondant, lui-même conformé de façon complémentaire. L'axe est ainsi immobilisé en outre en rotation. La tête de l'axe, et la rondelle peuvent, par exemple, comporter un méplat, la partie correspondante des décrochements des tenons latéraux étant plane.

On a décrit ci-aprés, à titre d'exemple non limitatif, un mode de réalisation de l'articulation selon l'invention, avec référence au dessin annexé dans lequel:
La Figure 1 est une vue en perspective de cette articulation, les deux éléments de celle-ci étant représentés séparés;
La Figure 2 est vue en plan de l'articulation montée.

Telle qu'elle est représentée au dessin, l'articulation comprend un tenon qui est solidaire d'un élément 2 et est monté pivotant autour d'un axe 3 propre à venir s'engager à l'intérieur de deux tenons latéraux 4 solidaires d'une plaquette 5, le tenon 1 étant alors disposé entre les tenons 4. Dans un but de clarté, ce tenon 1 n'est représenté à la Figure 1 que dans une position de l'axe 3 séparée de la plaquette. L'élément 2 est, par exemple, un volet mobile tel qu'un couvercle de malle arrière.

Les tenons latéraux 4 sont séparés l'un de l'autre par un espace 6 permettant le logement et le pivotement du tenon central 1. Chacun de ces tenons comporte, sur la face opposée à la plaquette 5, une encoche d'extrémité 7 dans laquelle peut se loger l'axe 3. Il comporte, en outre, sur le flanc opposé à l'espace 6, un décrochement 8 qui s'étend depuis la plaquette 4.

L'axe 3 porte à l'une de ses extrémités une tête 9 munie d'un méplat 9a et peut recevoir, à son autre extrémité, une rondelle 10 de forme identique à celle de la tête 9 et munie comme cette dernière d'un méplat 10a. Une épingle de verrouillage 11 pouvant être introduite dans un trou 12 de l'axe 3 est prévue pour empêcher la rondelle 10 de sortir de l'axe.

Deux voiles ou nervures de renfort 13, situées sur la plaquette 5 à l'extérieur des tenons latéraux 4, à une faible distance de ceux-ci, matérialisent l'hypothèse d'une géométrie d'encombrement interdisant le recours à un processus d'accostage habituel.

Pour monter l'articulation on met en place l'axe 3 dans le tenon 1 et on présente l'ensemble de façon que cet axe et ce tenon s'engagent respectivement dans les encoches 7 des tenons 4 et dans l'espace 6 séparent ces tenons. On oriente la tête 9 de l'axe 3 de façon que son méplat 9a soit orienté parallèlement au fond du décrochement 8 du tenon 4 adjacent, et on fait subir une translation à cet axe de façon que sa tête s'engage dans le décrochement 8. Le méplat 9a déterminé de manière qu'il se trouve alors pratiquement au contract du fond 8a du décrochement, qui est plan. L'axe 3 est alors immobilisé à la fois en rotation et en dégagement radial. Il ne reste plus qu'à enfiler la rondelle 10 sur l'extrémité de l'axe 3 en la logeant dans le décrochement 8 de l'autre tenon 4 et à introduire l'épingle 11 dans le trou 12 pour verrouiller en position cette rondelle.

L'articulation ainsi réalisée présente une grand compacité et assure un très bon guidage grâce à l'étalement des surfaces en contact, tant sur le plan transversal au niveau des portées d'axe que sur le plan des flancs d'articulation centrale.

Le montage et le démontage de l'articulation n'exigent que très peu de dégagement latéral et peuvent être effectués rapidement.

La plaquette 5 peut être fixe, l'élément 2 étant mobile. Inversement, cet élément peut être fixe, la plaquette 5 pouvant pivoter par rapport à cet élément. Si les deux éléments 2 et 5 sont de grandes dimensions et présentent des porte-à- faux importants, ils peuvent être reliés l'un à l'autre par plusieurs articulations telles que celle qui vient d'être décrite. La plaquette 5 avec ses tenons 4 et ses voiles 13 peut constituer un ensemble venu de moulage et comportant une semelle permettant sa fixation sur l'élément à relier à l'élément 2.

Il va de soi la présente invention ne doit pas être considérée comme limitée au mode de réalisation décrit et représenté, mais en couvre, au contraire, toutes les variantes. C'est ainsi, que la tête 9 et la rondelle 10 pourraient être cylindriques, les décrochements 8 étant suffisamment longs pour permettre d'y loger respectivement cette tête et cette rondelle. L'axe 3 serait alors toujours immobilisé radialement mais pourrait pivoter.

## Revendications

1. Articulation comprenant des éléments (2 et 5) reliés l'un à l'autre par un axe (3) l'un de ces éléments portant un tenon central (1) monté sur ledit axe et disposé entre deux tenons latéraux (4), solidaires de l'autre élément et munis chacun d'une encoche d'extrémité (7) propre à recevoir l'axe (3), caractérisée en ce que chacun des tenons latéraux (4) comporte en outre sur sa face latérale extérieure un décrochement (8) propre à recevoir une tête d'arrêt (9) disposée à l'une des extrémités de l'axe, pour l'un des tenons latéraux, ou une rondelle (10) enfilée sur l'autre extrémité de l'axe, pour le second tenon latéral, des moyens étant prévus pour immobiliser axialement la rondelle par rapport à l'axe, après mise en place de cette rondelle.

2. Articulation selon la revendication 1, caractérisée par une épingle élastique (11) dont une branche vient se loger à l'intérieur d'un orifice (12) pratiqué à l'extrémité de l'axe (3), l'épingle empêchant ainsi la rondelle de se dégager de l'axe.

3. Articulation selon la revendication 1 ou 2, caractérisée en ce que la tête (9) de l'axe et éventuellement la rondelle (10) sont conformées de façon qu'une partie de leur périphérie vienne sensiblement en appui sur le fond (8a) du décrochement (8) correspondant, lui-même conformé de façon complémentaire.

4. Articulation selon la revendication 3, caractérisée en ce que la tête (9) de l'axe et la rondelle (10) comportent un méplat (9a ou 10a), la partie correspondante de décrochement (8) des tenons latéraux étant plane.

## Patentansprüche

1. Gelenkverbindung mit zwei über eine Achse (3) miteinander verbundenen Elementen (2 und 5), wobei eines dieser Elemente einen Zentralzapfen (1) trägt, der auf der besagten Achse befestigt und zwischen zwei Seitenzapfen (4) angeordnet ist, die kraftschlüssig mit dem anderen Element verbunden und jeweils mit einer Endeinkerbung (7) zur Aufnahme der Achse (3) versehen sind, dadurch gekennzeichnet, daß jeder der Seitenzapfen (4) außerdem an seiner aüßeren Seitenfläche eine Ausnehmung (8) aufweist zur Aufnahme eines Haltekopfes (9), der für einen der Seitenzapfen an einem der Enden der Achse angeordnet ist, oder einer Scheibe, die für den zweiten Seitenzapfen auf das andere Ende der Achse aufgesteckt ist und daß Mittel zur axialen Festlegung der Scheibe in Bezug auf die Achse nach dem Anbringen dieser Scheibe vorgesehen sind.

2. Gelenkverbindung nach Anspruch 1, gekennzeichnet durch eine elastische Nadel (11), deren einer Schenkel in das Innere einer am Ende der Achse (3) angeordneten Öffnung (12) einführbar ist, so daß die Nadel ein Abtrennen der Scheibe von der Achse verhindert.

3. Gelenkverbindung nach Anspruch 1 oder 2, dadurch gekennzeichnet, daß der Kopf (9) der Achse und gegebenenfalls die Scheibe (10) derart angepaßt sind, daß sich ein Teil ihres Umfangs im wesentlichen auf dem Grund (8a) der zugeordneten Ausnehmung (8) abstützt, die selbst in komplementärer Weise angepaßt ist.

4. Gelenkverbindung nach Anspruch 3, dadurch gekennzeichnet, daß der Kopf (9) der Achse und die Scheibe (10) ein Halbflach (9a oder 10a) aufweisen, wobei der entsprechende Teil der Ausnehmung (8) der Seitenzapfen eben ausgebildet ist.

## Claims

1. Articulation comprising elements (2 and 5) connected to each other by a shaft (3), one of these elements having a central tenon (1) mounted on said shaft and disposed between two side tenons (4), integral with the other element and each having an end groove (7) adapted for receiving the shaft (3), characterized in that each of the side tenons (4) further comprises on its outer lateral face a setback portion 8 adapted for receiving a stop head (9) disposed at one of the ends of the shaft, for one of the side tenons, or a washer (10) fitted on the other end of the shaft, for the second side tenon, means being provided for securing the washer against axial movement with respect to the shaft, after positioning of this washer.

2. Articulation according to claim 1, characterized by a resilient pin (11) one leg of which is housed inside an orifice (12) formed at the end of the shaft (3), the pin thus preventing the washer from breaking loose from the shaft.

3. Articulation according to claim 1 or 2, characterized in that the head (9) of the shaft and possibly the washer (10) are formed so that a portion of their periphery comes substantially in abutment against the bottom (8a) of the corresponding set back portion (8), itself having a complementary shape.

4. Articulation according to claim 3, characterized in that the head (9) of the shaft and the washer (10) comprise a flat (9a or 10a), the corresponding set back portion (8) of these side tenons being flat.
